# EUROPÄISCHE PATENTSCHRIFT

(11) **EP 0 507 056 B1**
(45) Veröffentlichungstag und Bekanntmachung des Hinweises auf die Patenterteilung: **04.05.1994**
(21) Anmeldenummer: 92101857.8
(22) Anmeldetag: 05.02.1992
(51) Int. Cl.: E01C 23/16, B05C 5/00

(54) **Einrichtung zur Herstellung von Fahrbahnmarkierungen aus einer Kaltplastikmasse und aufgebrachten Glasperlen**
Apparatus for making road markings from a cold plastic mass and deposited glass pearls
Dispositif pour réaliser des marquages routiers à partir d'une masse plastique à froid et des billes de verre déposées

(30) Priorität: 04.04.1991 CH 1011/91
(43) Veröffentlichungstag der Anmeldung: 07.10.1992
(73) Patentinhaber: KARL MORF AG, CH-8152 Glattbrugg (CH)
(72) Erfinder: Morf, Karl, CH-8152 Glattbrugg (CH)
(74) Vertreter: EGLI-EUROPEAN PATENT ATTORNEYS

(56) Entgegenhaltungen:
- DE-A- 2 160 311
- FR-A- 2 180 931
- FR-A- 2 305 244

## Beschreibung

Die Erfindung bezieht sich auf eine Einrichtung zur Herstellung von Fahrbahnmarkierungen aus einer Kaltplastikmasse und entsprechend aufgebrachten Glasperlen, bestehend aus einem an der mobilen Einrichtung angeordneten und aus einem Vorratsbehälter mit der Kaltplastikmasse beschickten und mit einem zugeordneten Rührwerk in Verbindung stehenden Behälter, welcher etwa auf der der Fahrbahn zugewandten Seite mit einer der herzustellenden Fahrbahnmarkierung entsprechend ausgebildeten und durch eine Verschlussplatte verschliessbaren Öffnung versehen ist.

Fahrbahnmarkierungen gehören heute zu den unabdingbaren Voraussetzungen eines geordneten und sicheren Verkehrsablaufes, insbesondere eines Strassenverkehrs-Ablaufes. Hiermit werden dem Verkehrsteilnehmer wichtige Informationen über die Fahrbahnrichtung und Grenzen vermittelt. An diese Fahrbahnmarkierungen werden hinsichtlich der Erkennbarkeit bei den unterschiedlichen Licht- und Wetterverhältnissen sowie der Lebensdauer erhebliche Anforderungen gestellt. Zur Verbesserung der Sichtweiten, insbesondere aber unter Berücksichtigung difuser Lichtverhältnisse und/oder bei Nässe, sind die Markierungen mit Glasperlen versehen.

Bei den bekannten Markierungen bildet sich bereits bei einem relativ dünnen Wasserfilm eine die Retroreflexion erheblich beeinträchtigende, spiegelnde Oberfläche.

Der Erfindung liegt die Aufgabe zugrunde, einen Behälter zum Auftragen der Kaltplastikmasse zu schaffen, mit welchem auf einfache Weise eine mit entsprechend kanalartigen Drainagen versehene Fahrbahnmarkierung unabhängig von der Breite und Länge wirtschaftlich hergestellt werden kann.

Die Aufgabe wird erfindungsgemäss dadurch gelöst, dass der Behälter oder eine entsprechend ausgebildete Bodenplatte des Behälters mit einer auf die Breite der herzustellenden Fahrbahnmarkierung abstimmbaren und im wesentlichen quer zur Transportrichtung orientierten Anzahl im Abstand zueinander angeordneter Löcher versehen ist welche die verschließbare Öffnung bilden.

Weitere Merkmale der Erfindung ergeben sich aus der folgenden Beschreibung in Verbindung mit der Zeichnung und den weiteren Patentansprüchen.

Die Erfindung wird nachstehend anhand der Zeichnung beschrieben. Es zeigt:
- Fig.1: eine schematisch und in perspektivischer Seitenansicht dargestellte Einrichtung zur Herstellung von Strassen-Fahrbahnmarkierungen aus einer Kaltplastikmasse;
- Fig.2: eine in perspektivischer Seitenansicht dargestellte Vorrichtung zum Aufbringen der Kaltplastikmasse;
- Fig.3: einen in Draufsicht dargestellten Ausschnitt der aufgebrachten Fahrbahnmarkierung;
- Fig.4: einen in Schnittansicht dargestellten und zur Aufnahme der Kaltplastikmasse ausgebildeten Behälter für die Vorrichtung gemäss Fig.2;
- Fig.5: ein Teilstück des in Ansicht dargestellten Behälters für die Vorrichtung gemäss Fig.2; und
- Fig.6: den in Draufsicht dargestellten Behälter für die Vorrichtung gemäss Fig.2.

In Fig.1 ist als bevorzugtes Ausführungsbeispiel eine in perspektivischer Seitenansicht dargestellte Einrichtung 100 zur Herstellung von Fahrbahnmarkierungen dargestellt. Die Einrichtung 100 umfasst im wesentlichen einen teilweise dargestellten Fahrgestell-Rahmen 10 mit daran angeordneten Achsen, einen entsprechend angeordneten Aufbau 15 mit Sitz 16 für eine Bedienungs-Person (Fahrer) sowie ein Gehäuse 17 für ein nicht dargestelltes Antriebs-Aggregat.

Auf dem Gehäuse 17 ist ein teilweise dargestellter Behälter 18 zur Aufnahme von Glasperlen angeordnet. An dem Behälter 18 ist in nicht näher dargestellter Weise eine Leitung 19 angeschlossen, welche mit dem anderen Ende an ein pistolenartig ausgebildetes Gebläseorgan 20 angeschlossen ist. Die mit nicht dargestellten Mitteln aus dem Behälter 17 geförderten Glasperlen werden über die Leitung 19 in Pfeilrichtung 22 dem mit einer Düse 21 versehenes Gebläseorgan 20 zugeführt und von diesem mit entsprechendem Luftdruck auf die in Fig.1 als Teilstück dargestellte Fahrbahnmarkierung 1 geschossen.

Im vorderen Bereich der mobilen Einrichtung 100 erkennt man die eine, vordere Achse 11 sowie ein entsprechend daran gelagertes Rad 12, wobei das andere, an der Achse 11 gelagerte Rad nicht dargestellt ist. Die an der Achse 11 angeordneten Räder sind in nicht näher dargestellter Weise über ein entsprechend damit in Wirkverbindung stehendes Lenkrad 13 lenkbar.

Weiterhin erkennt man im vorderen Bereich der Einrichtung 100 einen mit mindestens einem Auslaufstutzen 26 oder 26' versehenen Behälter 25 zur Aufnahme einer Kaltplastikmasse. Dem ersten Behälter 25 ist ein zweiter Behälter 27 zur Aufnahme eines Härtemittels zugeordnet, von welchem über eine nicht dargestellte Dosiervorrichtung das Härtemittel in den ersten Behälter 25 eingebracht wird. Die Zuführung des Härtemittels erfolgt unmittelbar vor dem Austritt der im wesentlichen fliessfähigen Kaltplastikmasse aus dem Behälter 25, so dass eine optimale Vermischung des Härtemittels mit der Kaltplastikmasse gewährleistet ist.

Wie in Fig.1 weiterhin dargestellt, ist seitlich an dem Fahrzeug-Rahmen 10 ein Tragrahmen 35 angeordnet und mit nicht dargestellten Mitteln befestigt. Der Tragrahmen 35 umfasst im wesentlichen in parallelen Abständen zueinander angeordnete Träger 36,36' und 37,37' und ist zur Aufnahme einer zum Auftragen der Kaltplastikmasse ausgebildeten Vorrichtung 75 ausgebildet. Die Vorrichtung 75 umfasst im wesentlichen einen dem Auslaufstutzen 26 entsprechend zugeordneten Behälter 40, an welchem bodenseitig eine relativ zum Behälter 40 verschiebbare Verschlussplatte 60 zugeordnet ist. Dem Behälter 40 ist ein Rührwerk 30 angeordnet, welches von einem damit in Wirkverbindung stehenden Antriebsorgan, beispielsweise von einer entsprechend ausgebildeten Bohrmaschine 31 oder dergleichen rotierend angetrieben wird. Das beispielsweise am Fahrzeug-Rahmen 10 angeordnete und befestigte Antriebsorgan 31 ist mit nicht näher dargestellten Mitteln in den Hohlraum 40' des Behälters 40 absenk- und wieder herausziehbar.

Bei einem nicht dargestellten Ausführungsbeispiel kann die im wesentlichen den Behälter 40, das Rührwerk 30 und die Bohrmaschine 31 umfassende Vorrichtung 75 auch dem zwischen den beiden nicht näher bezeichneten Längsträgern des Fahrzeug-Rahmens 10 angeordneten Auslaufstutzen 26'zugeordnet werden.

In Fig.2 ist als Sprengzeichnung und in perspektivischer Seitenansicht die Vorrichtung 75 zum Aufbringen der Kaltplastikmasse dargestellt, welche im wesentlichen das um eine nicht dargestellte Achse in Pfeilrichtung R rotierend angetriebene Rührwerk 30, den Behälter 40 mit angeformtem Bodenteil 50 sowie die Verschlussplatte 60 umfasst.

Das mit nicht dargestellten Mitteln in Pfeilrichtung Z in den Behälter 40 eintauchbare und in Pfeilrichtung Z' wieder herausziehbare Rührwerk 30 umfasst eine mit der Bohrmaschine 31 in Wirkverbindung stehende Welle 32 sowie mehrere im unteren Bereich der Welle 32 angeordnete und befestigte Rührblätter 33. Die Rührblätter 33 sind in axialer Richtung sowie am Umfang der Welle 32 versetzt zueinander angeordnet. Die einzelnen Rührblätter 33 sind zur Stabilisierung weiterhin durch einen daran befestigten, spiralartig nach oben gewundenen Draht 34 oder dergleichen miteinander verbunden.

Die einzelnen, wendelartig an der Welle 32 angeordneten Rührblätter 33 sind derart ausgebildet, dass bei der Rotationsbewegung des Rührwerks 30 ein ausreichender Druck auf die von dem Stutzen 26 in den Behälter 40 geleitete Kaltplastikmasse ausgeübt und somit ein optimaler Austritt aus dem Behälter 40 gewährleistet wird.

An dem Behälter 40 sind beispielsweise zwei korrespondierend zueinander angeordnete Tragelemente 41 und 42 befestigt, welche durch entsprechende Streben 41',42' an der Behälterwand 40'' abgestützt sind. Weiterhin erkennt man einen am Behälter 40 befestigten Tragrahmen 45 mit im Abstand zueinander angeordneten Führungsschienen 43 und 44, welche im vorderen Bereich durch einen Träger 46 miteinander verbunden sowie durch entsprechende Streben 43',44' an der Behälter-Seitenwand 40'' abgestützt sind. In den beiden Führungsschienen 43 und 44 ist die Verschlussplatte 60 in Pfeilrichtung X' verschiebbar angeordnet.

Der Behälter 40 umfasst im wesentlichen, wie in Fig.4 dargestellt, ein oberes Behälterteilstück 50' sowie ein unteres, in der Gesamtheit mit 50 bezeichnetes Behälterteilstück. Das obere Behälterteilstück 50' besteht im wesentlichen aus der leicht konisch ausgebildeten Behälterwand 40''. Das untere Behälterteilstück 50 hat eine Bodenplatte 48, zwei Seitenwände 47,47' sowie eine Vorderwand 49 und eine Rückwand 49'. Die schräg nach oben orientierten Wandteilstücke 47,47' und 49, 49' sind einerseits an der Bodenplatte 48 und andererseits an der im wesentlichen kreisringförmigen Behälterwand 40'' angeformt.

Fig.5 zeigt in Ansicht das untere Behälterteilstück 50 des Behälters 40 und man erkennt die Bodenplatte 48 mit den daran angeformten und schräg nach oben gerichteten Wandteilstücken 47,47' und 49,49'. Weiterhin erkennt man den seitlich am Behälter 40 angeordneten Tragrahmen 45 für die entsprechend darin in Pfeilrichtung X' verschiebbar geführte Verschlussplatte 60.

Der Behälter kann in Draufsicht im Profilquerschnitt beliebig, beispielsweise vier- oder mehreckig ausgebildet sein, wobei der innere Profilquerschnitt vorzugsweise rund ausgebildet ist. Hierdurch werden aushärtende Materialanhäufungen in den Eckbereichen vermieden. Eine bevorzugte Ausbildung des Behälters ist in den Figuren 2 und 4 bis 6 dargestellt.

In Fig.6 ist der Behälter 40 in Draufsicht dargestellt und man erkennt den Tragrahmen 45 mit der in der geöffneten Stellung dargestellten Verschlussplatte 60 und den seitlich am Behälter 40 angeordneten Tragelementen 41,42. Weiterhin erkennt man in Fig.6 die mit einer ersten Reihe 51 mit Löcher oder Bohrungen 51' sowie mit einer zweiten Reihe 52 mit Löcher oder Bohrungen 52' versehene Bodenplatte 48.

Die erste Lochreihe 51 hat beispielsweise neun in gleichmässigem Abstand zueinander angeordnete Bohrungen 51' und die zweite Lochreihe 52 umfasst acht in gleichmässigem Abstand zueinander angeordnete Bohrungen 52', wobei die Bohrungen 52' der zweiten Lochreihe 52 versetzt zu den Bohrungen 51' der ersten Lochreihe 51 angeordnet sind.

Die beiden in der Bodenplatte 48 vorgesehenen Lochreihen 51 und 52 sind quer zur Transportrichtung X der Einrichtung 100 angeordnet, wobei durch die beliebige Anzahl der ersten Lochreihe 51 im wesentlichen die Breite der streifenartigen Fahrbahnmarkierung 1 gegeben ist. Die zweite Lochreihe ist entsprechend angepasst.

Bei einer nicht dargestellten Variante besteht die Möglichkeit, in der Bodenplatte 48 eine entsprechende Ausnehmung vorzusehen, in welche eine mit entsprechenden Lochreihen versehene Platte auswechselbar eingesetzt werden kann. Durch die Auswechselbarkeit der entsprechend gelochten Platten besteht die Möglichkeit, unter Verwendung eines einzigen Behälters 40 ohne besonderen Aufwand unterschiedlich breite Fahrbahnmarkierungen herzustellen.

Die beiden Lochreihen 51 und 52 mit den versetzt zueinander angeordneten Löchern 51',52' gewährleisten beim Austritt der Kaltplastikmasse die Bildung der Fahrbahnmarkierung 1 mit unterschiedlich ausgebildeten Wulsten und kanalartig ausgebildeten Drainagen.

Fig.3 zeigt einen in Draufsicht und etwa im Massstab 1:1 dargestellten Ausschnitt der mittels der Vorrichtung 75 entsprechend strukturiert und profiliert hergestellten Fahrbahnmarkierung 1 und man erkennt unregelmässig und in Abständen zueinander aufgebrachte Wulststreifen 2 sowie dazwischenliegende und kanalartig ausgebildete Drainagen 3, durch welche ein seitliches Abfliessen des Wassers gewährleistet wird.

Die spezielle Ausbildung, d.h., die Länge und Dicke der Wulststreifen 2 ist abhängig von der in Pfeilrichtung X orientierten Fahrgeschwindigkeit der Einrichtung 100 und von der Drehzahl des Rührwerks 30 sowie von der Ausbildung der Löcher 51' und 52'. Die einzelnen Löcher 51' und 52' sind vorzugsweise Bohrungen mit in der Grössenordnung von 5mm bis 8mm liegendem Durchmesser.

## Patentansprüche

1. Einrichtung zur Herstellung von Fahrbahnmarkierungen aus einer Kaltplastikmasse und entsprechend aufgebrachten Glasperlen, bestehend aus einem an einer mobilen Einrichtung (100) angeordneten und aus einem Vorratsbehälter mit der Kaltplastikmasse beschickten und mit einem Rührwerk (30) in Verbindung stehenden Behälter (40), welcher etwa auf der der Fahrbahn zugewandten Seite mit einer entsprechend ausgebildeten und durch eine Verschlussplatte (60) verschliessbaren Öffnung versehen ist, dadurch gekennzeichnet, dass der Behälter (40) oder eine entsprechend ausgebildete Bodenplatte (48) des Behälters (40) mit einer auf die Breite der herzustellenden Fahrbahnmarkierung (1) abstimmbaren und im wesentlichen quer zur Transportrichtung (X) orientierten Anzahl im Abstand zueinander angeordneter Löcher (51',52') versehen ist welche die verschliessbare Öffnung bilden.

2. Einrichtung nach Anspruch 1, dadurch gekennzeichnet, dass in dem Behälter (40) oder in der Bodenplatte (48) eine erste Reihe (51) mit Löchern (51') in Transportrichtung (X) im Abstand dazu eine zweite Reihe (52) mit Löchern (52') angeordnet ist.

3. Einrichtung nach Anspruch 2, dadurch gekennzeichnet, dass die Löcher (52') der zweiten Reihe versetzt zu den Löchern (51') der ersten Reihe (51) angeordnet sind.

4. Einrichtung nach Anspruch 1, dadurch gekennzeichnet, dass in dem Behälter (40) oder in der Bodenplatte (48) mehrere, quer zur Transportrichtung (X) orientierte und im Abstand zueinander angeordnete Reihen (51,52) mit Löchern (51',52') angeordnet sind.

5. Einrichtung nach Anspruch 1, dadurch gekennzeichnet, dass in dem Behälter (40) oder in der Bodenplatte (48) eine mit quer zur Transportrichtung (X) in Reihe angeordneten Löchern versehene Platte auswechselbar angeordnet ist.

6. Einrichtung nach einem der Ansprüche 1 und 2, dadurch gekennzeichnet, dass die zum Verschliessen der in Reihe angeordneten Löcher (51',52') ausgebildete und in entsprechenden Führungen (43,44) angeordnete Verschlussplatte (60) manuell, mechanisch, pneumatisch/hydraulisch oder elektrisch betätigbar ist.

7. Einrichtung nach einen der Ansprüche 1,2 und 6, dadurch gekennzeichnet, dass die Verschlussplatte (60) in seitlichen Führungsschienen (43,44) gelagert und mit geringem Abstand und parallel unter die mit den Lochreihen (51,52) versehene Bodenplatte (48) schiebbar ist.

8. Einrichtung nach Anspruch 1, dadurch gekennzeichnet, dass der Behälter (40) ein oberes, im wesentlichen zylindrisches Teilstück (50') sowie ein zur Bodenplatte (48) sich trichterartig verjüngend ausgebildetes Bodenteilstück (50) aufweist.

9. Einrichtung nach Anspruch 1, dadurch gekennzeichnet, dass das in den Innenraum (40') einführbare Rührwerk (30) eine Anzahl wendelartig an einer Welle (32) befestigte Rührblätter (33) umfasst, welche derart ausgebildet und angeordnet sind, dass bei der Rotationsbewegung des Rührwerks (30) auf die im Behälter (40) befindliche Kaltplastikmasse ein in Richtung der Bodenplatte (48) orientierter Druck gewährleistet ist.

10. Einrichtung nach Anspruch 1, dadurch gekennzeichnet, dass die den Behälter (40) sowie das rotierend angetriebene Rührwerk (30) umfassende Vorrichtung (75) seitlich oder zwischen den Längsträgern des Fahrgestell-Rahmens (10) angeordnet ist.

## Claims

1. Device for producing road markings from a cold plastic mass and correspondingly deposited glass beads, consisting of a container (40) arranged on a mobile device (100) and fed from a supply container with the cold plastic mass and connected to a stirrer (30), said container being provided for example on the side facing the road with a correspondingly formed opening, able to be closed by a sealing plate (60), characterised in that the container (40) or a correspondingly formed base plate (48) of the container (40) is provided with a number of holes (51', 52'), arranged spaced relative to each other, and able to be adjusted to the width of the road marking (1) to be produced and directed substantially transverse to the direction of transport (X), said holes forming the sealable opening.

2. Device according to claim 1, characterised in that arranged in the container (40) or in the base plate (48) there is a first row (51) with holes (51') in the direction of transport (X) and, spaced relative thereto, a second row (52) with holes (52').

3. Device according to claim 2, characterised in that the holes (52') of the second row are arranged offset relative to the holes (51') of the first row (51).

4. Device according to claim 1, characterised in that arranged in the container (40) or in the base plate (48) there are several rows (51,52) with holes (51', 52'), directed transverse to the direction of transport (X) and arranged spaced relative to each other.

5. Device according to claim 1, characterised in that arranged in a removable manner in the container (40) or in the base plate (48) there is a plate provided with holes arranged in rows transverse to the direction of transport (X).

6. Device according to one of claims 1 and 2, characterised in that the sealing plate (60) formed to seal the holes (51', 52') arranged in rows and arranged in corresponding guides (43, 44) is able to be operated manually, mechanically, pneumatically/hydraulically or electrically.

7. Device according to one of claims 1, 2 and 6, characterised in that the sealing plate (60) is mounted in lateral guide rails (43,44) and is able to be shifted with little clearance and parallel below the base plate (48) provided with the rows of holes (51,52).

8. Device according to claim 1, characterised in that the container (40) has an upper, substantially cylindrical section (50') as well as a bottom section (50) formed tapering like a funnel to the base plate (48).

9. Device according to claim 1, characterised in that the stirrer (30) able to be introduced into the inner chamber (40') comprises a number of stirring blades (33) secured spirally to a shaft (32), which are formed and arranged such that when there is rotational movement of the stirrer (30), pressure directed onto the cold plastic mass located in the container (40) in the direction of the base plate (48) is guaranteed.

10. Device according to claim 1, characterised in that the device (75) comprising the container (40) as well as the rotationally driven stirrer (30) is arranged laterally or between the longitudinal beams of the chassis frame (10).

## Revendications

1. Dispositif pour la réalisation de marquages routiers à partir d'une masse plastique à froid et de perles de verre appliquées de manière appropriée se composant d'un récipient (40) relié à un agitateur (30), placé sur un dispositif mobile (100) et chargé en masse plastique à froid depuis un réservoir, récipient qui, approximativement sur la face tournée vers la chaussée, est muni d'une ouverture conçue en conséquence et fermable par une plaque d'obturation (60), caractérisé en ce que le récipient (40) ou une plaque de fond (48) du récipient (40), conçu en conséquence, est muni d'un nombre de trous (51', 52') disposés à distance les uns des autres, orientés sensiblement transversalement à la direction de transport (X) et pouvant coïncider avec la largeur du marquage routier (1) à réaliser, lesquels trous constituent l'ouverture fermable.

2. Dispositif selon la revendication 1, caractérisé en ce que dans le récipient (40) ou dans la plaque de fond (48), il est disposé une première rangée (51) de trous (51') dans la direction de transport (X) et, à distance de celle-ci, une seconde rangée (52) de trous (52').

3. Dispositif selon la revendication 2, caractérisé en ce que les trous (52') de la seconde rangée sont disposés de manière décalée par rapport aux trous (51') de la première rangée (51).

4. Dispositif selon la revendication 1, caractérisé en ce que, dans le récipient (40) ou dans la plaque de fond (48), il est disposé plusieurs rangées (51, 52) de trous (51' 52') disposées à distance l'une de l'autre et orientées transversalement par rapport à la direction de transport (X).

5. Dispositif selon la revendication 1, caractérisé en ce que, dans le récipient (40) ou dans la plaque de fond (48), il est disposé une plaque interchangeable munie de trous alignés transversalement à la direction de transport (X).

6. Dispositif selon l'une des revendications 1 et 2, caractérisé en ce que la plaque d'obturation (60) disposée dans des guides correspondants (43, 44) et prévue pour la fermeture des trous disposés en rangée (51', 52') est actionnable manuellement, mécaniquement, pneumatiquement/hydrauliquement ou électriquement.

7. Dispositif selon l'une des revendications 1, 2 et 6, caractérisé en ce que la plaque d'obturation (60) est logée dans des rails de guidage (43, 44) et est coulissante à très peu de distance et de manière parallèle sous la plaque de fond (48) munie des rangées de trous (51, 52).

8. Dispositif selon la revendication 1, caractérisé en ce que le récipient (40) comprend une partie supérieure, sensiblement cylindrique (50') ainsi qu'une partie de fond (50) allant en se rétrécissant en forme d'entonnoir en direction de la plaque de fond (48).

9. Dispositif selon la revendication 1, caractérisé en ce que l'agitateur (30) insérable dans l'espace intérieur (40') comprend un nombre de pales agitatrices (33) fixées à un arbre (32) de manière hélicoïdale, lesquelles sont conçues et disposées de manière à garantir, pendant le mouvement de rotation de l'agitateur (30), une pression exercée sur la masse plastique à froid se trouvant dans le récipient (40), et, ce, en direction de la plaque de fond (48)

10. Dispositif selon la revendication 1, caractérisé en ce que le dispositif (75), englobant le récipient (40) ainsi que l'agitateur (30) à rotation motorisée, est disposé sur le côté ou entre les longerons du cadre de châssis (10) du véhicule.
